# EUROPÄISCHE PATENTSCHRIFT

(11) **EP 0 537 445 B1**
(45) Veröffentlichungstag und Bekanntmachung des Hinweises auf die Patenterteilung: **04.05.1994**
(21) Anmeldenummer: 92114153.7
(22) Anmeldetag: 19.08.1992
(51) Int. Cl.: B67B 3/02, B67B 3/06

(54) **Gefässverschliessmaschine**
Capping machine
Machine à capsuler

(30) Priorität: 14.10.1991 DE 9112761 U
(43) Veröffentlichungstag der Anmeldung: 21.04.1993
(73) Patentinhaber: KRONES AG Hermann Kronseder Maschinenfabrik, D-93068 Neutraubling (DE)
(72) Erfinder: Heudecker, Gerhard, W-8401 Pentling-Poign (DE)
(74) Vertreter: Grünecker, Kinkeldey, Stockmair & Schwanhäusser Anwaltssozietät

(56) Entgegenhaltungen:
- DE-A- 1 947 169
- DE-B- 2 740 440

## Beschreibung

Die Erfindung betrifft eine Gefäßverschließmaschine gemäß dem Oberbegriff des Anspruchs 1.

Es ist bereits eine derartige Gefäßverschließmaschine bekannt, bei der an der Unterseite der Verschließköpfe U-förmige, nach außen hin offene Taschen für die Kronenkorken ausgebildet sind, aus denen die von einem Dauermagneten im Auswerfer gehaltenen Kronenkorken nur geringfügig nach unten überstehen (DE-A- 1 947 169). Die Abstreifeinrichtung weist eine dicht unter den Taschen angeordnete, schräg nach außen verlaufende ortsfeste Kante auf. In den Verschließköpfen hängengebliebene Flaschenreste können durch die schräge Kante ausgeschieden werden. Die Entfernung nicht verarbeiteter Kronenkorken dagegen ist infolge des geringen Überstands äußerst problematisch, so daß Störungen durch doppelt zugeführte oder sich im Bereich der Zuführeinrichtung verhakende Kronenkorken nicht auszuschließen sind.

Bei einer anderen gattungsgemäßen Gefäßverschließmaschine stehen die wiederum durch einen Dauermagneten im Auswerfer getragenen Kronenkorken mit ihrer vollen Höhe gegenüber der unteren Stirnseite der Verschließköpfe über, so daß nicht verarbeitete Kronenkorken durch eine radial zur Umlaufbahn der Verschließköpfe ausgerichtete ortsfeste Abstreifkante abgenommen und in einen nach unten verlaufenden Abfuhrkanal eingeführt werden können (DE-C- 27 40 440). Ungünstig ist jedoch die ungenügende Fixierung und Mitnahme der Kronenkorken sowohl im Bereich zwischen Zuführeinrichtung und Verschließzone als auch zwischen Verschließzone und Abstreifeinrichtung.

Der Erfindung liegt die Aufgabe zugrunde, bei einer gattungsgemäßen Gefäßverschließmaschine mit einfachen Mitteln die Wirkung der Abstreifeinrichtung derart zu verbessern, daß auch nicht oder nur geringfügig gegenüber der Unterseite der Verschließköpfe vorstehende, nicht verarbeitete Kronenkorken oder dgl. sicher und störungsfrei von den Verschließköpfen entfernt werden.

Diese Aufgabe wird erfindungsgemäß durch die im Anspruch 1 angegebenen Merkmale gelöst.

Bei einer erfindungsgemäßen Gefäßverschließmaschine ist kein mechanischer Kontakt zwischen den nicht verarbeiteten Kronenkorken und einer Abstreifkante oder dgl. erforderlich. Die Kronenkorken werden vielmehr durch den oder die Magneten der Abstreifeinrichtung berührungslos entgegen der Kraft der Haltemagneten von den Verschließköpfen wegbewegt. Dies trifft auch dann zu, wenn die Kronenkorken nicht oder nur geringfügig gegenüber der unteren Stirnseite der Verschließköpfe nach unten überstehen.

Im einfachsten Fall genügt ein starker Magnet, der mit einem ausreichenden Abstand unterhalb der Bewegungsbahn der Verschließköpfe angeordnet ist, so daß er eine gewisse Anzahl Kronenkorken aufnehmen kann. Er muß dann ab und zu manuell von den angesammelten Kronenkorken befreit werden. Auch ist es denkbar, mehrere auf einer geschlossenen Bahn synchron zu den Verschließköpfen umlaufende Magneten einzusetzen, von denen jeder jeweils einen Kronenkorken von einem Verschließkopf abnehmen kann. Von den umlaufenden Magneten können die Kronenkorken dann mittels eines feststehenden Abstreifers entfernt werden.

Besonders zweckmäßig ist es, wenn gemäß den in den Ansprüchen 2 und 3 angegebenen Weiterbildungen der Erfindung die Verschließköpfe selbst für den Transport und die Zentrierung der nicht verarbeiteten Kronenkorken herangezogen werden. Hierdurch wird zum einen ein exakter, störungsfreier Transport der nicht verarbeiteten Kronenkorken vom Verschließbereich zur Abstreifeinrichtung sichergestellt. Zum anderen wird auf einfache Weise die Möglichkeit geschaffen, mittels mehrerer ortsfester Magnete und einer ortsfesten Gleitbahn für einen zuverlässigen Abtransport der abgezogenen Kronenkorken zu sorgen. Entsprechende Weiterbildungen der Erfindung sind in den Ansprüchen 4 bis 14 angegeben.

Im Nachstehenden wird ein Ausführungsbeispiel der Erfindung anhand der Zeichnungen beschrieben. Es zeigen:
- Fig. 1: die Draufsicht auf eine Gefäßverschließmaschine im Bereich der Zuführ- und Abstreifeinrichtung für die Kronenkorken, wobei die Verschließköpfe weggelassen sind;
- Fig. 2: den Schnitt A-B nach Fig. 1.

Die in Fig. 1 und 2 nur teilweise dargestellte Gefäßverschließmaschine ist zum Verschließen von nicht gezeigten Getränkeflaschen mit metallischen, magnetisch beeinflußbaren Kronenkorken 3 eingerichtet. Sie weist einen trommelartigen Rotor 17 mit senkrechter Drehachse auf, an dessen Umfang gleichmäßig verteilt mehrere Verschließköpfe 1 gesteuert höhenbeweglich angeordnet sind. Läuft der Rotor 17 in Richtung des Pfeiles 18 kontinuierlich um, so beschreiben die senkrecht ausgerichteten Verschließköpfe 1 eine kreisförmige Umlaufbahn 19.

Wie die Fig. 2 zeigt, weist jeder Verschließkopf 1 an seiner Unterseite einen rotationssymmetrischen Verschließkonus 20 auf, in dessen Innerem ein zylindrischer Auswerfer 21 gefedert höhenbeweglich gelagert ist. Der Auswerfer 21 ist an seiner unteren, horizontalen Stirnseite mit einem Haltemagneten 2 für einen Kronenkorken 3 versehen. Die untere Stirnseite des Auswerfers 21 liegt in seiner unteren Endposition etwas höher als die untere Stirnseite des Verschließkonus 20 bzw. des Verschließkopfs 1. Hierdurch wird eine Vertiefung 10 gebildet, die den vom Haltemagneten 2 fixierten Kronenkorken 3 vollständig aufnimmt, ohne daß er nach unten übersteht. An der entgegen der Umlaufrichtung der Verschließköpfe 1 weisenden Rückseite jedes Verschließkopfs ist ein nach unten vorstehender, nockenförmiger Mitnehmer 9 ausgebildet. Die Mitnehmer 9 liegen mittig zur Umlaufbahn 19 und sind in ihrer quer zur Umlaufrichtung liegenden Abmessung wesentlich schmäler als ein Kronenkorken 3. Durch die Vertiefungen 10 wird ein exakt zentrierter Korkensitz gewährleistet, während durch die Mitnehmer 9 an jeder beliebigen Stelle der Umlaufbahn 19 ein formschlüssiger, zuverlässiger Transport von Kronenkorken 3 möglich ist.

Die Gefäßverschließmaschine nach Fig. 1 und 2 weist ferner eine Zuführeinrichtung 4 für die Kronenkorken 3 auf, in der die in einer Rutsche 22 angeförderten Kronenkorken mittels nicht dargestellter Transportorgane in einen Fügungskanal 23 bewegt werden, von wo sie durch die Mitnehmer 9 weggerissen und unter Mitwirkung der Haltemagneten 2 in die Vertiefungen 10 eingeführt werden. Die so mit Kronenkorken bestückten Verschließköpfe 1 laufen zur nicht gezeigten Verschließzone, wo durch gesteuertes Absenken der Verschließköpfe 1 die Kronenkorken 3 an die Flaschenmündungen angedrückt und umgebördelt werden. Anschließend laufen die Verschließköpfe 1 im allgemeinen leer zurück zur Zuführeinrichtung 4, wo sie wiederum mit Kronenkorken 3 bestückt werden.

In Umlaufrichtung der Verschließköpfe 1 gesehen unmittelbar vor der Zuführeinrichtung 4 ist eine Abstreifeinrichtung 5 für in der Verschließzone, z.B. infolge Fehlens der entsprechenden Flaschen, nicht verarbeitete und daher zurück in Richtung Zuführeinrichtung 4 laufende Kronenkorken 3 angeordnet. Die Abstreifeinrichtung 5 weist eine horizontale Platte 15 auf, in der auch die Zuführeinrichtung 4 integriert ist und die durch zwei senkrechte Säulen 24 am feststehenden, nicht gezeigten Oberteil der Gefäßverschließmaschine abnehmbar befestigt ist.

In die Platte 15 ist konzentrisch und mittig zur Umlaufbahn 19 eine bogenartige, rinnenförmige Gleitbahn 11 eingearbeitet, deren Breite geringfügig größer ist als der Durchmesser eines Kronenkorkens 3. Die Gleitbahn 11 ist in Umlaufrichtung der Verschließköpfe 1 leicht schräg nach unten geneigt. Dabei ist der höher liegende Anfangsbereich der Gleitbahn 11, dessen Länge etwa einem Korkendurchmesser entspricht, mit geringem Abstand unterhalb der Umlaufbahn der Verschließköpfe 1 angeordnet und etwas weniger stark geneigt als der anschließende Bereich. Im Umlaufbereich der Mitnehmer 9 ist die Gleitbahn 11 mit einer nutförmigen Ausnehmung 12 versehen, in welche die Mitnehmer 9 mit Spiel eintauchen.

Im Anfangsbereich der Gleitbahn 11 ist beiderseits der Ausnehmung 12 jeweils ein als zylindrischer Dauermagnet ausgebildeter Magnet 6, 7 von unten in der Platte 11 befestigt, derart, daß seine obere Stirnfläche dicht unterhalb der Bodenfläche der Gleitbahn 11 liegt. Die beiden Magneten 6, 7 sind ausreichend stark, um einen nicht verarbeiteten Kronenkorken 3 entgegen der Kraft des Haltemagneten 2 aus der Vertiefung 10 eines vorbeilaufenden Verschließkopfs 1 schlagartig nach unten gegen den Anfangsbereich der Gleitbahn 11 zu ziehen. Dies ist auf der rechten Seite der Fig. 2 dargestellt. Ein weiterer, als zylindrischer Dauermagnet ausgebildeter Magnet 8 sitzt im Anschluß an die Magneten 6, 7 mittig unter der Umlaufbahn 19 bzw. der Ausnehmung 12, derart, daß seine obere Stirnfläche dicht unterhalb der Bodenfläche der Ausnehmung 12 liegt. Durch diesen Magneten 8 wird ein durch die Magneten 6, 7 angezogener Kronenkorken 3 weiter in Kontakt mit der geneigten Gleitbahn 11 gehalten, während er durch den in die Ausnehmung 12 eintauchenden Mitnehmer 9 in Umlaufrichtung vorgeschoben wird. Die seitliche Führung des Kronenkorkens 3 erfolgt hierbei durch die senkrechten Seitenflächen der Gleitbahn 11, die vom höher liegenden Anfangsbereich bis zum tiefer liegenden Endbereich der Gleitbahn 11 durchlaufen.

Beginnend am oberen Ende des stärker geneigten Bereichs ist die Gleitbahn 11 an beiden Längsseiten mit von oben am unteren Rand der Kronenkorken 3 angreifenden, parallelen Führungselementen 13, 14 in Form von schmalen Blechstreifen versehen, die auf der Platte 15 festgeschraubt sind. Die Führungselemente 13, 14 verhindern ein Abheben der Kronenkorken 3; die Mitnehmer 9 können ungehindert zwischen ihnen hindurchlaufen. Die Führungselemente 13, 14 sind über das untere Ende der Gleitbahn 11 hinaus verlängert und verlaufen im Bereich ihrer Verlängerung bogenförmig nach unten durch eine Durchtrittsöffnung 16 in der Platte 15. Die Durchtrittsöffnung 16 ist ausreichend dimensioniert, um einen ungehinderten Durchtritt eines Kronenkorkens 3 zu ermöglichen. Im Bereich der Magneten 6, 7 und 8 wird ein Kronenkorken 3 durch den Mitnehmer 9 desjenigen Verschließkopfs 1, von dem er abgezogen worden ist, über die ortsfeste Gleitbahn 11 hinweggeschoben. Die Förderwirkung des Mitnehmers 9 hält noch über den Magneten 8 hinaus an, bis der Kronenkorken 3 aus dem Wirkungsbereich sämtlicher Magneten im wesentlichen heraus ist. Im Anschluß daran wird der von den Führungselementen 13, 14 niedergehaltene Kronenkorken 3 durch den Hangabtrieb und seine Bewegungsenergie auf der Gleitbahn 11 weiter nach unten und durch die Durchtrittsöffnung 16 in der Platte 15 transportiert und schließlich von den gebogenen Enden der Führungselemente 13, 14 nach unten hin zu einem nicht gezeigten Sammelbehälter umgelenkt. Diese Enden können auch mit seitlichen Führungsflächen für die Kronenkorken 3 versehen sein.

## Patentansprüche

1. Gefäßverschließmaschine mit mehreren auf einer geschlossenen Bahn umlaufenden Verschließköpfen (1), an deren Unterseite Haltemagnete (2) für magnetisch beeinflußbare Kronenkorken (3) oder dgl.angeordnet sind, sowie mit einer in Umlaufrichtung der Verschließköpfe gesehen vor einer Zuführeinrichtung (4) angeordneten Abstreifeinrichtung (5) für nicht verarbeitete Kronenkorken, dadurch gekennzeichnet, daß die Abstreifeinrichtung (5) mindestens einen unter der Umlaufbahn (19) der Verschließköpfe (1) angeordneten Magneten (6 bis 8) aufweist, der einen vom Haltemagneten (2) getragenen Kronenkorken (3) entgegen dessen Kraft vom Verschließorgan (1) abzieht.

2. Gefäßverschließmaschine nach Anspruch 1, dadurch gekennzeichnet, daß die Verschließköpfe (1) an ihrer Unterseite in dem entgegen der Umlaufrichtung weisenden Bereich mit nach unten vorstehenden, stift- oder nockenartigen Mitnehmern (9) für die vom Verschließkopf (1) abgezogenen Kronenkorken (3) versehen sind.

3. Gefäßverschließmaschine nach Anspruch 1 oder 2, dadurch gekennzeichnet, daß die Verschließköpfe (1) an ihrer Unterseite mit die Kronenkorken (3) vollständig aufnehmenden Vertiefungen (10) versehen sind.

4. Gefäßverschließmaschine nach einem der Ansprüche 1 bis 3, dadurch gekennzeichnet, daß jeder Magnet (6 bis 8) der Abstreifeinrichtung (5) mit geringem Abstand ortsfest unter der Bewegungsbahn der von den Haltemagneten (2) fixierten Kronenkorken (3) angeordnet ist.

5. Gefäßverschließmaschine nach einem der Ansprüche 1 bis 4, dadurch gekennzeichnet, daß unter der Umlaufbahn (19) der Verschließköpfe (1) eine ortsfeste Gleitbahn (11) für die durch die Magneten (6 bis 8) von den Verschließköpfen (1) abgezogenen Kronenkorken (3) angeordnet ist.

6. Gefäßverschließmaschine nach den Ansprüchen 4 und 5, dadurch gekennzeichnet, daß die ortsfesten Magneten (6 bis 8) dicht unterhalb der Gleitbahn (11) angeordnet sind oder mit deren Oberfläche fluchten.

7. Gefäßverschließmaschine nach einem der Ansprüche 5 oder 6, dadurch gekennzeichnet, daß die Gleitbahn (11) im Umlaufbereich der Mitnehmer (9) mit einer Ausnehmung (12) versehen ist.

8. Gefäßverschließmaschine nach einem der Ansprüche 5 bis 7, dadurch gekennzeichnet, daß die Gleitbahn (11) zumindest teilweise, in Umlaufrichtung der Verschließorgane (1) gesehen, schräg nach unten verläuft.

9. Gefäßverschließmaschine nach einem der Ansprüche 4 bis 8, dadurch gekennzeichnet, daß beiderseits der Umlaufbahn der Mitnehmer (9) jeweils mindestens ein ortsfester Magnet (6, 7) angeordnet ist.

10. Gefäßverschließmaschine nach Anspruch 9, dadurch gekennzeichnet, daß, im Umlaufrichtung der Verschließköpfe (1) gesehen, auf die seitlichen Magneten (6, 7) mindestens ein weiterer ortsfester Magnet (8) folgt, der mittig unterhalb der Umlaufbahn der Mitnehmer (9) angeordnet ist.

11. Gefäßverschließmaschine nach einem der Ansprüche 5 bis 10, dadurch gekennzeichnet, daß die Gleitbahn (11) rinnenartig ausgebildet ist.

12. Gefäßverschließmaschine nach einem der Ansprüche 5 bis 11, dadurch gekennzeichnet, daß die Gleitbahn (11) an beiden Längsseiten mit von oben am Rand der Kronenkorken (3) angreifenden Führungselementen (13, 14) versehen ist.

13. Gefäßverschließmaschine nach Anspruch 12, dadurch gekennzeichnet, daß die Führungselemente (13, 14) vom Ende der Gleitbahn (11) weg bogenartig nach unten verlaufen.

14. Gefäßverschließmaschine nach einem der Ansprüche 5 bis 13, dadurch gekennzeichnet, daß die Gleitbahn (11) in einer im wesentlichen horizontal angeordneten Platte (15) ausgebildet ist, daß die Magneten (6 bis 8) an der Platte (15) befestigt sind und daß die Platte (15) im Endbereich der Gleitbahn (11) mit einer Durchtrittsöffnung (16) für die abgestreiften Kronenkorken (3) versehen ist.

## Claims

1. Vessel closing machine with several closing heads (1) which rotate on a closed path and on the lower side of which are arranged holding magnets (2) for magnetically controllable crown corks (3) or the like, as well as with a stripping device (5) for unprocessed crown corks which is arranged in front of a feed device (4) as seen in the direction of rotation of the closing heads, characterised in that the stripping device (5) comprises at least one magnet (6 to 8) which is arranged under the path of rotation (19) of the closing heads (1) and which pulls a crown cork (3) carried by the holding magnet (2) against the force thereof off the closing member (1).

2. Vessel closing machine according to claim 1, characterised in that the closing heads (1) are provided on their lower side in the region pointing away from the direction of rotation with downwardly projecting, pin-like or lug-like drivers (9) for the crown corks (3) which have been pulled off the closing head (1).

3. Vessel closing machine according to claim 1 or 2, characterised in that the closing heads (1) are provided on their lower side with depressions (10) which fully receive the crown corks (3).

4. Vessel closing machine according to any of claims 1 to 3, characterised in that each magnet (6 to 8) of the stripping device (5) is arranged stationarily a short distance below the path of movement of the crown corks (3) fixed by the holding magnets (2).

5. Vessel closing machine according to any of claims 1 to 4, characterised in that under the path of rotation (19) of the closing heads (1) is arranged a stationary slide track (11) for the crown corks (3) which have been pulled off the closing heads (1) by the magnets (6 to 8).

6. Vessel closing machine according to claims 4 and 5, characterised in that the stationary magnets (6 to 8) are arranged just below the slide track (11) or aligned with the surface thereof.

7. Vessel closing machine according to either of claims 5 or 6, characterised in that the slide track (11) is provided with a recess (12) in the region of rotation of the drivers (9).

8. Vessel closing machine according to any of claims 5 to 7, characterised in that the slide track (11) at least partially slopes down, as seen in the direction of rotation of the closing members (1).

9. Vessel closing machine according to any of claims 4 to 8, characterised in that on either side of the path of rotation of the drivers (9) is arranged at least one stationary magnet (6, 7).

10. Vessel closing machine according to claim 9, characterised in that, as seen in the direction of rotation of the closing heads (1), the lateral magnets (6, 7) are followed by at least one additional stationary magnet (8) which is arranged centrally beneath the path of rotation of the drivers (9).

11. Vessel closing machine according to any of claims 5 to 10, characterised in that the slide track (11) is channel-like.

12. Vessel closing machine according to any of claims 5 to 11, characterised in that the slide track (11) is provided on both longitudinal sides with guide elements (13, 14) which engage the edge of the crown corks (3) from above.

13. Vessel closing machine according to claim 12, characterised in that the guide elements (13, 14) extend arcuately downwards away from the end of the slide track (11).

14. Vessel closing machine according to any of claims 5 to 13, characterised in that the slide track (11) is formed in an essentially horizontally arranged plate (15), in that the magnets (6 to 8) are attached to the plate (15) and in that the plate (15) is provided in the end region of the slide track (11) with a through-opening (16) for the stripped crown corks (3).

## Revendications

1. Capsuleuse avec plusieurs têtes de fermeture (1) tournant sur une trajectoire fermée, sur la face inférieure desquelles sont disposés des aimants de retenue (2) pour des bouchons-couronnes (3), ou autres, pouvant être soumis à un effet magnétique, et avec un dispositif d'enlèvement (5) pour des bouchons-couronnes non traités, disposé en amont d'un dispositif d'alimentation (4), vu dans le sens de rotation des têtes de fermeture, caractérisée en ce que le dispositif d'enlèvement (5) présente un aimant (6 à 8), au moins, disposé sous la trajectoire de rotation (19) des têtes de fermeture (1), et qui tire de l'organe de fermeture (1) un bouchon-couronne (3), supporté par l'aimant de retenue (2), contre la force de ce dernier.

2. Capsuleuse suivant la revendication 1, caractérisée en ce que les têtes de fermeture (1) sont munies, sur leur face inférieure et dans la zone dirigée à l'inverse du sens de rotation, d'entraîneurs (9) en forme de goupilles ou de cames, en saillie vers le bas, pour les bouchons-couronnes (3) retirés de la tête de fermeture (1).

3. Capsuleuse suivant l'une des revendications 1 et 2, caractérisée en ce que les têtes de fermeture (1) sont munies, sur leur face inférieure, de cavités (10) recevant intégralement les bouchons-couronnes (3).

4. Capsuleuse suivant l'une quelconque des revendications 1 à 3, caractérisée en ce que chaque aimant (6 à 8) du dispositif d'enlèvement (5) est disposé à une faible distance et d'une manière stationnaire au-dessous de la trajectoire de déplacement des bouchons-couronnes (3), fixés par l'aimant de retenue (2).

5. Capsuleuse suivant l'une quelconque des revendications 1 à 4, caractérisée en ce qu'une glissière stationnaire (11) est disposée, au-dessous de la trajectoire de rotation (19) des têtes de fermeture (1), pour les bouchons-couronnes (3) retirés des têtes (1) par les aimants (6 à 8).

6. Capsuleuse suivant les revendications 4 et 5, caractérisée en ce que les aimants stationnaires (6 à 8) sont disposés immédiatement au-dessous de la glissière (11) ou alignés sur la surface de cette dernière.

7. Capsuleuse suivant l'une quelconque des revendications 5 et 6, caractérisée en ce que la glissière (11) est munie d'un évidement (12) dans la zone de rotation des entraîneurs (9).

8. Capsuleuse suivant l'une quelconque des revendications 5 à 7, caractérisée en ce que la glissière (11) se situe à l'oblique vers le bas, en partie du moins, vu dans le sens de rotation des organes de fermeture (1).

9. Capsuleuse suivant l'une quelconque des revendications 4 à 8, caractérisée en ce qu'un aimant stationnaire (6, 7), au moins, est disposé de part et d'autre de la trajectoire de rotation des entraîneurs (9).

10. Capsuleuse suivant la revendication 9, caractérisée en ce que, vu dans le sens de rotation des têtes de fermeture (1), les aimants latéraux (6, 7) sont suivis d'un autre aimant stationnaire (8), au moins, disposé au centre et au-dessous de la trajectoire de rotation des entraîneurs (9).

11. Capsuleuse suivant l'une quelconque des revendications 5 à 10, caractérisée en ce que la glissière (11) est réalisée en forme de goulotte.

12. Capsuleuse suivant l'une quelconque des revendications 5 à 11, caractérisée en ce que la glissière (11) est munie, sur les deux côtés longitudinaux, d'éléments de guidage (13, 14) attaquant à partir du haut le bord des bouchons-couronnes (3).

13. Capsuleuse suivant la revendication 12, caractérisée en ce que les éléments de guidage (13, 14) s'écartent en forme d'arc et vers le bas de l'extrémité de la glissière (11).

14. Capsuleuse suivant l'une quelconque des revendications 5 à 13, caractérisée en ce que la glissière (11) est réalisée dans une plaque (15) essentiellement horizontale, en ce que les aimants (6 à 8) sont fixés sur la plaque (15), et en ce que la plaque (15) est munie, dans la zone extrême de la glissière (11), d'une ouverture de passage (16) pour les bouchons-couronnes (3) enlevés.
